# EUROPÄISCHE PATENTSCHRIFT

(11) **EP 0 485 886 B1**
(45) Veröffentlichungstag und Bekanntmachung des Hinweises auf die Patenterteilung: **26.06.1996**
(21) Anmeldenummer: 91118976.9
(22) Anmeldetag: 07.11.1991
(51) Int. Cl.: B65H 49/32

(54) **Verwendung einer Vorrichtung zur Aufnahme von Spulen**
Use of a device for receiving reels
Utilisation d'un dispositif destiné à recevoir des bobines

(30) Priorität: 15.11.1990 DE 4036430; 09.03.1991 DE 9102847 U
(43) Veröffentlichungstag der Anmeldung: 20.05.1992
(73) Patentinhaber: Adolf Würth GmbH & Co. KG, D-74653 Künzelsau (DE)
(72) Erfinder: Humm, Siegfried, W-7109 Schöntal-Westernhausen (DE); Palosi, Gabor, W-7110 Öhringen-Büttelbronn (DE)
(74) Vertreter: Patentanwälte Ruff, Beier, Schöndorf und Mütschele

(56) Entgegenhaltungen:
- AU-B- 586 097
- DE-A- 3 134 824
- DE-A- 3 534 172
- FR-A- 2 407 159
- US-A- 1 610 753
- US-A- 4 541 586

## Beschreibung

Es ist bereits ein Schleifbandspeicher bekannt (DE-A1-35 34 172). Bei diesem Speicher sind mehrere aus Blech gebildete und mit einer Rückwand verbundene Lagerwangen vorhanden, zwischen die das aufgewickelte Schleifband eingesetzt werden kann. Aufgrund der festen Anordnung können nur Schleifbandrollen einer festen Breite untergebracht werden.

Ebenfalls bekannt ist eine Vorrichtung zur Halterung von Spulen (GB-A-2 230 794), bei der die Spulen auf an T-förmigen Trägern angeordneten Achsen gelagert sind. Die Achsen können zur Unterbringung von Spulen unterschiedlicher Breite teleskopisch ausgebildet sein. Dies bedeutet jedoch einen erhöhten Material- und Kostenaufwand.

Es ist bereits eine Vorrichtung zur achsenlosen Lagerung von Spulenkörpern bekannt (DE-A1-31 34 824). Dabei sind die Lager zur Aufnahme von mit Achsen versehenen Spulen an horizontalen Armen angeordnet, die an gemeinsamen Querträgern des Trägergestells befestigt sind. Die horizontalen Arme lassen sich verschieben, so daß Spulenkörper unterschiedlicher Breite in der Vorrichtung gehaltert werden können. Die kurzen Achsen sind an Außenscheiben der Spulenzylinder ausgebildet. Zum Lagern von Spulenkörpern, also Bandwickeln ohne seitliche Begrenzung, müssen die Spulenkörper zerlegt werden und die Bandwickel auf den zylindrischen Teil des Spulenkörpers aufgeschoben werden. Anschließend können die Außenscheiben wieder an dem mittleren Teil befestigt werden.

Ebenfalls bekannt ist eine Vorrichtung zur Aufnahme von Spulenkörper, bei der die mit Achsstummeln versehenen Spulenkörper in Lagerungen eingelegt werden, die an den Enden von Armen angeordnet sind (FR-A1-2 407 159).

Der Erfindung liegt die Aufgabe zugrunde, eine Möglichkeit zur Unterbringung von Gegenständen zu schaffen, die auf Spulen aufgewickelt sind, die beispielsweise nur einen zylindrischen Spulenkern aufweisen, auf den das Band oder der Schlauch aufgewickelt ist.

Zur Lösung dieser Aufgabe schlägt die Erfindung eine Verwendung mit den Merkmalen des Anspruchs 1 vor. Weiterbildungen sind Gegenstand der Unteransprüche.

Die Anbringung der Lagerwangen in unterschiedlichen Relativpositionen an der Querschiene macht es möglich, die Vorrichtung an die jeweiligen Bedürfnisse individuell anzupassen. Die Vorrichtung kann in ihrer Größe und damit Aufnahmekapazität durch Auswechseln der Querschiene anderer Länge verändert werden. Durch Anbringung der mindestens einen Querschiene, beispielsweise unmittelbar an der Rückseite der Vorrichtung, können Lagerwangen verwendet werden, die nach vorne auskragend ausgebildet sind, so daß zur Bildung der Vorrichtung nur wenig Material erforderlich ist und die Vorrichtung geringes Gewicht und geringen Platzbedarf aufweisen kann.

Erfindungsgemäß kann vorgesehen sein, daß die Vorrichtung an ihrer Vorderseite eine Halterung für die freien Enden der auf den Spulen aufgewickelten Gegenstände aufweist. Diese Halterung kann insbesondere auch verstellbar sein. Die Halterung macht es möglich, den auf der Spule aufgewickelten Gegenstand immer gleich ergreifen zu können. Es kann sich bei den Gegenständen nicht nur um Schleifband handeln, sondern um alle Gegenstände, die sich auf Spulen aufwickeln lassen, beispielsweise Schläuche, elektrische Kabel, Schrumpfschläuche, Schleifband usw..

Die Halterung zum Festlegen der freien Enden kann erfindungsgemäß auf den jeweiligen Gegenstand abgestimmt sein, beispielsweise auf die Abmessungen und/oder die Form des Gegenstandes.

Erfindungsgemäß kann vorgesehen sein, daß die Vorrichtung eine Bremseinrichtung aufweist, um zu verhindern, daß bei Abziehen der Spulen diese nachrollen.

In Weiterbildung der Erfindung kann vorgesehen sein, daß die Vorrichtung zwei in gegenseitigem Abstand parallel zueinander angeordnete Querschienen aufweist. Diese können insbesondere übereinander angeordnet sein. Bei Verwendung nur einer einzelnen Querschiene ist es möglich, daß die Lagerwangen sich zusätzlich noch an einer Rückwand abstützen. Bei der Verwendung von zwei Querschienen können die Lagerwangen jedoch ausschließlich an den Querschienen befestigt und abgestützt sein.

Insbesondere kann vorgesehen sein, daß die Querschiene aus einem Rundrohr gebildet ist bzw. ein Rundrohr aufweist. Da Rundrohre allgemein zur Verfügung stehen, kann auch der Endbenutzer sich seine Vorrichtung dann vergrößern oder verkleinern, indem er einfach ein anderes Rundrohr als Querschiene einsetzt.

In Weiterbildung der Erfindung kann vorgesehen sein, daß die Lagerwangen längs der Querschiene verschiebbar und in beliebiger Position festlegbar sind. Hiermit kann erreicht werden, daß die Vorrichtung auch für unterschiedlich breite Spulen verwendbar ist. So gibt es beispielsweise Schleifband in unterschiedlichen Breiten, wobei dann die Rollen aus Schleifband natürlich auch unterschiedliche Breiten aufweisen.

Zur Befestigung der Lagerwangen an den Querschienen kann vorgesehen sein, daß die Lagerwangen Öffnungen aufweisen, durch die die Querschienen hindurchgesteckt werden können bzw. mit deren Hilfe die Lagerwangen auf die Querschienen aufgeschoben werden können. Die Öffnungen können in ihren Abmessungen den Abmessungen der Querschienen angepaßt werden, so daß die Öffnung allein zum Haltern und auch ggf. zum Festlegen der Lagerwangen ausreichen können.

Insbesondere kann vorgesehen sein, daß eine Öffnung einen nicht geschlossenen Umfang zur Bildung eines Schlitzes aufweist. Die Öffnung kann dann so dimensioniert werden, daß sie die Lagerwange an der Querschiene festklemmt. In den Schlitz kann ein Schraubenzieher oder ein anderes Werkzeug eingesetzt und durch leichtes Verkanten der Schlitz und damit die Öffnung erweitert werden, wenn die Lagerwange verschoben werden soll.

Die Aufnahme für die Wellenstümpfe der zu lagernden Spulen kann in Weiterbildung durch nach oben und seitlich offene Ausnehmungen in den Lagerwangen gebildet werden. Auf diese Weise lassen sich die Spulen mit ihren Wellenzapfen von oben her in die Lagerwangen einsetzen. Dies ist gerade bei einer Vorrichtung, in der mehrere Spulen nebeneinander angeordnet sind, besonders wichtig.

Die Erfindung schlägt in Weiterbildung vor, daß die Halterung zum Befestigen der Querschiene zwei Winkelprofile aufweist, mit denen die Enden der mindestens einen Querschiene verbindbar, insbesondere verschraubbar sind. Diese Winkelprofile ihrerseits können, je nach Anwendungsfall, beispielsweise an einer Wand festgeschraubt werden. Selbstverständlich können die Winkelprofile auch Teile eines Regals sein, oder mit einem Regal verbunden werden.

Insbesondere kann dabei vorgesehen sein, daß der Lagereinsatz eine das Einsetzen bzw. Einschieben in den Spulenkern begrenzende Schulter aufweist, die insbesondere an Armen des Lagereinsatzes ausgebildet ist, die eine seitliche Begrenzung für die auf dem Spulenkern aufgewickelten Gegenstände bilden. Auf diese Weise wird es möglich, die Gegenstände beispielsweise einfach auf einen aus Pappe bestehenden Spulenkern aufzuwickeln und keine seitliche Begrenzung vorzusehen, sondern durch einen Kabelbinder o.dgl. nur festzulegen. Die seitliche Begrenzung der Spulen wird dann durch die mit den Armen versehenen Lagereinsätze gebildet, die zu der Aufnahmevorrichtung gehören und kein Wegwerfteil bilden.

Zur Bremsung des Abrollens der Spulen kann vorgesehen sein, daß der Lagereinsatz benachbart zu dem Wellenstumpf ein insbesondere einstückig angeformtes Rastrad aufweist, mit dem eine an der Lagerwange angeformte Zunge zusammenwirkt.

In Weiterbildung kann vorgesehen sein, daß der zylindrische Ansatz des Lagereinsatzes von einzelnen an den Armen angeordneten Vorsprüngen gebildet wird, die Kerben o.dgl. an ihrer Außenseite aufweisen.

Zur Vergrößerung der Stabilität des Lagereinsatzes kann vorgesehen sein, daß die Arme durch einen Ring verbunden sind.

Die Erfindung schlägt vor, daß die Vorrichtung eine Abreißschiene an der Halterung für die freien Enden aufweisen kann. Diese Abreißschiene ist insbesondere für flache Gegenstände, beispielsweise Schleifband oder Klebestreifen, gedacht. Um diese Gegenstände zu schonen, kann erfindungsgemäß vorgesehen sein, daß parallel zu der Abreißschiene ein Abrollelement angeordnet ist, wobei die abzuziehenden Gegenstände zwischen der Abreißschiene und dem Abrollelement hindurchgeführt sind. Insbesondere kann vorgesehen sein, daß das Abrollelement gegen die Abreißschiene federbeaufschlagt ist.

Die Erfindung schlägt vor, daß die Lagerwangen und/oder die Lagereinsätze einstückig aus Kunststoff gespritzt sind.

Die Erfindung schlägt vor, daß die Aufnahme für die Wellenstümpfe im vorderen Endbereich der Lagerwangen angeordnet ist.

Weitere Merkmale, Einzelheiten und Vorzüge der Erfindung ergeben sich aus den Patentansprüchen, deren Wortlaut durch Bezugnahme zum Inhalt der Beschreibung gemacht wird, der folgenden Beschreibung einer bevorzugten Ausführungsform sowie anhand der Zeichnung. Hierbei zeigen:
- Fig. 1: schematisch eine perspektivische Ansicht einer Vorrichtung nach der Erfindung;
- Fig. 2: eine Aufsicht auf die Vorrichtung der Fig. 1 mit zwei eingesetzten Spulen;
- Fig. 3: eine Seitenansicht eines Lagereinsatzes;
- Fig. 4: eine Seitenansicht einer Lagerwange;
- Fig. 5: eine Aufsicht auf die Lagerwange der Fig. 4;
- Fig. 6: einen Schnitt durch die Lagerwange etwa nach Linie VI-VI in Fig. 4;
- Fig. 7: einen Schnitt durch eine Hälfte eines Lagereinsatzes;
- Fig. 8: die Frontansicht eines Rastrades;
- Fig. 9: einen Teilschnitt durch eine Möglichkeit einer Halterung für das freie Ende eines Schleifbandes;
- Fig. 10: eine Frontansicht einer Vorrichtung zur Aufnahme von fünf Spulen mit fünf Klemmeinrichtungen;
- Fig. 11: in vergrößertem Maßstab die Frontansicht einer Klemmeinrichtung;
- Fig. 12: eine Aufsicht auf die Anordnung der Fig. 11;
- Fig. 13: eine der Fig. 12 entsprechende Aufsicht auf eine geänderte Ausführungsform in größerem Maßstab.

In der schematischen Übersicht der Fig. 1 ist eine Vorrichtung zum Aufnehmen von Spulen zu sehen, die fünf Lagerwangen 1 aufweist. Die Lagerwangen 1 sind alle identisch ausgebildet und parallel zueinander angeordnet. Sie erstrecken sich quer zu zwei Querschienen 2, von denen in Fig. 1 nur die obere zu sehen ist. Beide Querschienen 2 sind im Bereich ihrer Enden an je ein senkrecht verlaufendes Winkelprofil 3 angeschraubt. Beide Winkelprofile 3 bilden die Halterung für die Querschienen 2. Die Winkelprofile 3 können beispielsweise an eine Wand angeschraubt werden, so daß die gesamte Halterung an der Wand selbst befestigt ist. Es ist aber ebenfalls möglich, daß die Winkelprofile 3 Teile eines Regals sind oder an einem Regal angeschraubt werden.

Die Querschienen 2 sind als runde Rohre ausgebildet und zwischen den Winkelprofilen 3 so eingesetzt, daß von der Außenseite her eine Schraube in das Innere des Rohres eingeschraubt ist. Hierzu können Schrauben verwendet werden, die sich ihr Gewinde selbst schneiden. Bei entsprechender Auswahl des Innendurchmessers des Rohres ist also ein Vorbohren oder Gewindeschneiden nicht erforderlich.

Die Lagerwangen 1 weisen Öffnungen auf, durch die die Querschienen 2 hindurchgesteckt sind. Dadurch sind die Lagerwangen 1 an den Querschienen 2 sowohl festgelegt als auch gehaltert.

Die beiden Querschienen 2 sind senkrecht übereinander angeordnet. Ihr Abstand ist so gewählt, daß die Stabilität der Lagerwangen 1, die nur an den Querschienen 2 befestigt sind, ausreicht.

An den beiden äußeren Lagerwangen 1 ist an der Unterseite je eine Schiene 4 angeschraubt, wobei dies in der Fig. 1 nur für die linke Lagerwange 1 dargestellt ist. Die Schiene 4 ist nach vorne gerichtet und so lang gewählt, daß sie über die Vorderkante einer einzusetzenden Spule hinausreicht. Die beiden Schienen 4 sind dann durch eine Querstrebe 5 miteinander verbunden, an deren Vorderseite 6 beispielsweise eine Abreißkante gebildet sein kann. Unterhalb der Querstrebe 5, parallel zu dieser, ist mit geringem Abstand eine Abrolleinrichtung 7 angeordnet. Die Abrolleinrichtung 7 enthält mehrere auf einer gemeinsamen Welle gelagerte Rollen 8. Zwischen der Abrolleinrichtung 7 und der Unterseite der Querstrebe 5 ist ein geringer Zwischenraum vorhanden, wobei es möglich ist, daß die Abrolleinrichtung 7 in Richtung auf die Querstrebe 5 federbeaufschlagt ist.

Zwischen je zwei benachbarte Lagerwangen 1 der Vorrichtung der Fig. 1 wird eine Spule mit einem aufgewickelten Gegenstand eingesetzt und zwar in Aufnahmen, die im vorderen Bereich der Lagerwangen 1 angeordnet und in Fig. 1 nicht dargestellt sind. Das freie Ende des aufgewickelten Gegenstandes, beispielsweise eines Schleifbandes, wird zwischen der Querstrebe 5 und der Abrolleinrichtung 7 hindurchgesteckt und ragt vorne heraus. Aufgrund einer möglichen Vorspannung der Abrolleinrichtung 7 oder aufgrund eines engen Abstandes bleibt das freie Ende dort festgelegt, so daß der Benutzer es sofort ergreifen kann.

Eine Aufsicht auf die Anordnung der Fig. 1 ist in Fig. 2 dargestellt. In diesem Fall sind auf die Rundrohre 10 insgesamt fünf Lagerwangen 1 aufgereiht. Die Rundrohre 10 sind mit Hilfe von Schrauben 11 an den Winkelprofilen 3 festgeschraubt. Die Querstrebe 5 enthält in ihrem jeweiligen Endbereich zwei Langlöcher 12, durch die Schrauben oder Niete zur Befestigung der Querstrebe 5 an den Schienen 5 hindurchgreifen. Es können daher unterschiedliche Längen bzw. unterschiedliche Abstände der beiden äußeren Lagerwangen 1 ausgeglichen werden.

Jede Lagerwange 1 weist im Bereich ihres freien, der Querschiene 2 abgewandten Endes je eine Ausnehmung 13 auf, die nach oben und zur Seite hin offen ist. In die Ausnehmungen 13 zweier Lagerwangen 1 sind die Wellenstümpfe 14 einer Schleifband 15 enthaltenden Schleifbandspule 16 eingesetzt. Unmittelbar benachbart ist eine Spule 17 eingesetzt, die einen Benzinschlauch 18 enthält. Auch hier greifen die Wellenstümpfe der jeweiligen Spule in die Ausnehmungen 13 der Lagerwange 1 ein. Sowohl das Schleifband 15 als auch der Benzinschlauch 18 sind zwischen dem Quersteg 5 und der Abrolleinrichtung 7 hindurchgeführt, so daß ihr freies Ende nach vorne herausragt und vom Benutzer ergriffen werden kann.

Die Lagerwangen 1 sind längs der Querschiene 2 verschiebbar und können in jeder Position arretiert werden. Dies bedeutet, daß der seitliche Abstand zweier benachbarter Lagerwangen 1 frei wählbar ist, so daß Spulen beliebiger Breite zwischen die Lagerwangen 1 eingesetzt werden können. Wie der Fig. 2 zu entnehmen ist, ist beispielsweise die Spule 17 mit dem Benzinschlauch 18 breiter als die Spule 16 mit dem Schleifband. Auch die beiden äußeren Lagerwangen 1 können verstellt werden, was erforderlich sein kann, wenn Spulen bestimmter Dicke eingesetzt werden sollen.

Da die Ausnehmungen 13 nach oben offen sind, kann jede Spule für sich allein entnommen und auch wieder eingesetzt werden. Da die Querstrebe 15 keine großen Kräfte aufzunehmen braucht, reicht ihre Verbindung mit Hilfe der beiden Schienen 4 aus, so daß keine weiteren Verbindungen zwischen den übrigen Lagerwangen 1 und der Querstrebe 5 erforderlich sind.

Die Spulen, die in der erfindungsgemäßen Vorrichtung untergebracht werden können, können einen Spulenkörper mit seitlichen Scheiben und den Wellenstümpfen 14 aufweisen. Die Vorrichtung nach der Erfindung ist jedoch auch geeignet, und insbesondere dafür gedacht, Spulen zu lagern und zu haltern, die nur einen beispielsweise aus Pappe bestehenden zylindrischen Kern aufweisen, also weder seitliche Flansche noch eine Welle. Zur Unterbringung derartiger Spulen verwendet die Erfindung Lagereinsätze, die auf beiden Seiten eines solchen Spulenkerns mit diesem verbunden werden. Eine Aufsicht auf einen derartigen Lagereinsatz 20 zeigt die Fig. 3.

Der Lagereinsatz 20 enthält auf seiner dargestellten Seite mittig den Wellenstumpf 14. Radial von der Mitte aus erstrecken sich vier Arme 21, die Öffnungen 22, 23 aufweisen können. Die vier gleich langen Arme 21 sind im Bereich ihres radial äußeren Endes durch einen Ring 24 verbunden, der nicht nur eine Stabilisierung des Lagereinsatzes 20 bildet, sondern auch das Hineinrutschen von beispielsweise dünnen Kabeln zwischen die Arme 21 verhindert. Wie die Fig. 7, die einen Schnitt durch einen halben Lagereinsatz 20 darstellt, zeigt, ist auf der dem Wellenstumpf 14 entgegengesetzten Seite des Lagereinsatzes 20 ein Vorsprung 25 gebildet, der sich von dem Arm 21 nach hinten erstreckt. Dieser Vorsprung 25 weist beispielsweise die Bogenlänge des Armes auf. Er ist an seiner Außenseite mit einer Nase 26 versehen. Die Vorsprünge 25 aller vier Arme 21 bilden zusammen einen Ansatz, mit dem der Lagereinsatz in die Höhlung eines Kerns einer Spule eingeschoben werden kann, wie sie oben beschrieben wurde. Die Nase 26 bewirkt ein verbessertes Festhalten an der Innenseite des Spulenkerns.

Die Fig. 4 bis 6 zeigen nun Ansichten eines Ausführungsbeispiels einer Lagerwange 1. Die Langerwange 1 der Ausführungsform nach Fig. 4 bis 6 enthält an ihrer den Querschienen zugeordneten Rückseite 30 oben und unten je eine Öffnung 31, deren Form und Durchmesser dem Durchmesser des Rundrohres 10 entsprechen. Eine der beiden Öffnungen 31, im dargestellten Beispiel die obere, enthält einen nicht geschlossenen Umfang, so daß hier ein Schlitz 32 gebildet ist. Die obere Öffnung 31 weicht von der exakten Kreisform etwas nach innen ab oder hat einen etwas kleineren Durchmesser als das Rundrohr 10. Dadurch wird die Lagerwange an der Querschiene verkleinert. Die Verkleinerung kann durch Einschieben eines Werkzeugs in den Schlitz aufgehoben werden.

Der Abstand der beiden Öffnungen 31 entspricht dem Abstand der beiden Rundrohre 10 bzw. Querschienen 2 und wird so gewählt, daß die Lagerwange 1 ausreichende Stabilität besitzt. Im Bereich ihrer den Querschienen 2 abgewandten Vorderseite 33 hat die Lagerwange 1 eine nur halb so große Höhe. Im Bereich dieser Vorderseite ist die unter Bezugnahme auf Fig. 2 bereits erwähnte Ausnehmung 13 eingeformt, die nach unten hin durch einen halbkreisförmigen Bogen 34 abgeschlossen ist. In der Ansicht weist die Ausnehmung 13 die Form eines U auf, wobei im dargestellten Beispiel die Seiten des U senkrecht nach oben führen. Sie könnten auch beispielsweise nach hinten geneigt verlaufen. Es ist ebenfalls denkbar, die beiden Seiten des U gegenüber dem Durchmesser des Bogens 4 etwas einander anzunähern, um den Wellenstumpf 14 der Spulen festzuhalten.

Wie die Fig. 5 zeigt, ist die Lagerwange 1 in ihrem vorderen Bereich 35 oben etwas dünner ausgebildet als im übrigen Bereich. Gleichzeitig zeigt die Fig. 5, daß die Ausnehmung 13 durch eine Mittelwand 36 geteilt ist, die in Längsrichtung der Lagerwange 1 verläuft und damit die Ausnehmung in zwei gleiche Teile teilt, die beide jeweils für einen Wellenstumpf 14 geeignet sind.

Beidseits des dünneren Teils 35 der Lagerwange 1 erstreckt sich eine Zunge 37, die an ihrem einen Ende 38 mit der Lagerwange 1 verbunden ist und im übrigen frei nach vorne ragt. Sie ist auf diese Weise zwar einstückig mit der Lagerwange 1 hergestellt, kann aber dennoch nach oben und unten ausfedern. Im Bereich ihres vorderen Endes weist die Zunge 37 einen nach oben gerichteten halbkreisförmig abgerundeten Buckel 39 auf, der mittig unter der Ausnehmung 13 angeordnet ist.

Wie aus der bereits beschriebenen Fig. 7 ersichtlich ist, enthält der Lagereinsatz 20 auf der gleichen Seite wie der Wellenstumpf 14 einstückig angeformt ein Rastrad 40, dessen Form in Fig. 8 schematisch dargestellt ist. Dieses Rastrad 40 weist einen Umfang auf, der etwa der Form eines Zahnrades mit abgerundeten Zähnen entspricht. Dieses Rastrad 40 ist an dem Lagereinsatz 20 angeformt und so dimensioniert, daß bei eingesetzter Spule das Rastrad 40 mit dem Buckel 39 der Zunge 37 zusammenwirkt. Der Buckel 39 der nachgiebigen Zunge 37 versucht, in die Täler der Wellen des Rastrades 40 zu gelangen und hält dadurch die Spule in einer bestimmten Stellung fest. Auf diese Weise wird eine Rast- bzw. Bremseinrichtung geschaffen, die beim Abziehen eines Schlauches oder eines Bandes von der Spule das Weiterrollen der Spule verhindert bzw. bremst.

Fig. 9 zeigt noch einmal die Halterung an der Vorderseite der erfindungsgemäßen Vorrichtung, nämlich den an der Unterseite der Schienen 4 befestigten Quersteg 5 mit ggf. einer Abreißkante oder Abreißschiene an seiner Vorderseite 6. Unterhalb und parallel zum Quersteg 5 ist eine Stange 41 mit Hilfe seitlicher Schenkel 42 angeordnet, auf der mehrere Rollen 8 drehbar gelagert sind. Das Schleifband, der Benzinschlauch oder das sonstige Material wird durch den Zwischenraum zwischen der Rolle 8 und dem Quersteg 5 hindurchgeschoben und auf diese Weise festgehalten. Bei Schleifbändern wird dieses so hindurchgeführt, daß die mit dem Schleifkorn versehene Seite des Schleifbandes an den Rollen 8 anliegt, so daß auch nicht aus Versehen beim Herausziehen des Schleifbandes Metallspäne von dem Schleifband abgeschmirgelt und mitgenommen werden können, die dann von dem Schleifband auf ein Werkstück übertragen werden könnten.

Während bei der Ausführungsform nach Fig. 9 der Abstand zwischen der Abrolleinrichtung 7 und dem Quersteg 5 fest ist, könnte er auch veränderlich sein, beispielsweise indem man die Stange 41 an Hebeln befestigt. Diese könnten dann mit Vorteil federbeaufschlagt sein, so daß die Abrolleinrichtung 7 versucht, sich an die Unterseite des Quersteges 5 anzulegen.

Fig. 10 zeigt vereinfacht die Frontansicht einer Vorrichtung, die zur Lagerung von insgesamt fünf Spulen 51 vorgesehen ist.

Im Bereich vor den Spulen 51 enthält die Vorrichtung einen von einem Winkelprofil gebildeten Steg 54. Der Steg 54 verläuft parallel zu der gemeinsamen Drehachse aller Spulen 51 und erstreckt sich über die gesamte Breite der Vorrichtung. In einem jeder Spule zugeordneten Bereich enthält der Steg 54 je eine Klemmeinrichtung 55. In die Klemmeinrichtung 55 läßt sich, was in der Figur nicht dargestellt ist, der auf der Spule aufgewickelte Gegenstand im Bereich seines freien Endes festlegen. Die Klemmeinrichtung enthält im dargestellten Beispiel zwei oder drei Einschnitte 56, die von der oberen Kante 57 des Steges 54 ausgehen und sich quer zur Längsachse des Steges 54 erstrecken. Die Einschnitte 56 sind durch einen Bogen abgeschlossen. Die Einschnitte 56 jeder Klemmeinrichtung 55 haben beispielsweise unterschiedliche Breite, also unterschiedlichen Abstand ihrer Seitenkanten 58. Auf diese Weise läßt sich bei jeder Klemmeinrichtung 55 in einem der beiden Einschnitte 56 ein dickerer und in dem anderen ein dünnerer Gegenstand festklemmen, so daß die Spule 51 jeder Spulenposition für unterschiedliche Gegenstände verwendet werden kann.

Fig. 11 zeigt in größerem Maßstab Einzelheiten einer Klemmeinrichtung 55. Bei der Klemmeinrichtung 55 der Fig. 11 enthält diese insgesamt drei Einschnitte 56, deren Seitenkanten 58 von der Kante 57 des Steges 54 ausgehend konvergieren, so daß sich der Abstand der Seitenkanten 58 von der Kante 57 aus verringert. Bei der Ausführungsform nach Fig. 11 ist der Winkel der Seitenkanten 58 bei jedem Einschnitt 56 gleich, dagegen sind die oberen Breiten der Einschnitte 56 verschieden. Es wäre ebenfalls möglich, bei mehreren Einschnitten 56 einer Klemmeinrichtung den Schrägverlauf der Seitenkanten 58 unterschiedlich zu gestalten.

Die Klemmeinrichtung nach Fig. 10 und 11 wird so verwendet, daß der abgezogene Gegenstand von oben in Fig. 10 und 11 in den jeweiligen Einschnitt 56 hineingedrückt wird, bis er durch Klemmwirkung zwischen den Seitenkanten 58 festgelegt ist.

Damit die Seitenkanten 58, insbesondere wenn der Steg 54 aus Blech besteht, den festzulegenden Gegenstand nicht beschädigen können, schlägt die Erfindung vor, die Seitenkanten 58 der Einschnitte 56 in eine Richtung umzubiegen, beispielsweise nach hinten, wie dies in Fig. 12 dargestellt ist. Dieses Umbiegen der Seitenkanten 58 kann beim Stanzen des Einschnittes 56 in einem Arbeitsgang nach Art eines Durchzugs hergestellt werden, so daß kein erhöhter Fertigungsaufwand entsteht.

Aus Fig. 12 ist auch zu sehen, daß der Steg 54 von den vorderen Schenkeln eines Winkelprofils 59 gebildet wird.

Fig. 13 zeigt in vergrößertem Maßstab eine andere Möglichkeit, wie die Gefahr einer Beschädigung des festzuklemmenden Gegenstandes beseitigt wird. Hier ist auf die Seitenkanten 58 eines Einschnitts ein aus Kunststoff bestehendes Profil 60 aufgeschoben, das im Querschnitt U-förmig ist und die Seitenkanten 58 einschließt. Aufgrund der Verwendung dieses Profils 60 verringert sich die Flächenpressung und damit die Beanspruchung des festzuklemmenden Gegenstandes.

Während die Einschnitte 56 mit parallelen Seitenkanten in Fig. 10 und mit konvergierenden geradlinigen Seitenkanten in Fig. 11 dargestellt sind, ist es ebenfalls möglich und wird von der Erfindung vorgeschlagen, daß die Seitenkanten beispielsweise stufenweise ausgebildet sind oder auch von einem geradlinigen Verlauf abweichen können. Allen diesen Formen gemeinsam ist, daß sie sich in einem einfachen Arbeitsgang durch Stanzen herstellen lassen und ein seitliches Einschieben des festzulegenden Gegenstandes ermöglichen.

## Patentansprüche

1. Verwendung einer Vorrichtung zur Aufnahme von Spulen bzw. Bandwickeln o.dgl., mit mindestens zwei Lagerwangen (1), die etwa parallel zueinander verlaufen und jeweils eine Aufnahme (13) für einen Wellenstumpf (14) einer Spule (16, 17) aufweisen, mindestens einer Querschiene (2), die etwa quer zu den Lagerwangen (1) verläuft, an der die Lagerwangen (1) derart gehaltert sind, daß jede Lagerwange (1) in mehreren Relativpositionen an der Querschiene (2) festlegbar ist, und mit einer Halterung zur Befestigung der mindestens einen Querschiene (2), zur Lagerung von auf Spulenkerne aufgewickelten Gegenständen mit Hilfe von für jede Spule einem Paar von Lagereinsätzen (20), die je einen Wellenstumpf (14) für die Aufnahme der Lagerwange (1), einen etwa zylindrischen Ansatz zum Einsetzen in den Spulenkern sowie Arme (21) aufweisen, die eine seitliche Begrenzung für die auf dem Spulenkern aufgewickelten Gegenstände (15, 18) bilden, wobei beim Auswechseln der Spulenkerne die Lagereinsätze (20) bei der Vorrichtung verbleiben.

2. Verwendung nach Anspruch 1, mit einer an ihrer Vorderseite angeordneten Halterung für die freien Enden der auf den Spulen (16, 17) aufgewickelten Gegenstände (15, 18).

3. Verwendung nach Anspruch 1 oder 2, mit einer Bremseinrichtung zum Abbremsen der Drehung der Spulen (16, 17) beim Abziehen der auf den Spulen (16, 17) aufgewickelten Gegenstände (15, 18).

4. Verwendung nach einem der vorhergehenden Ansprüche, mit zwei in gegenseitigem Abstand parallel zueinander angeordneten Querschienen (2).

5. Verwendung nach einem der vorhergehenden Ansprüche, bei der die mindestens eine Querschiene (2) aus Rundrohr (10) gebildet ist.

6. Verwendung nach einem der vorhergehenden Ansprüche, bei der die Lagerwangen (1) längs der Querschiene (2) verschiebbar und in beliebigen Positionen festlegbar sind.

7. Verwendung nach einem der vorhergehenden Ansprüche, bei der die Lagerwangen (1) Öffnungen (31) zum Durchstecken der mindestens einen Querschiene (2) aufweisen, wobei insbesondere eine Öffnung (31) einen nicht geschlossenen Umfang zur Bildung eines Schlitzes (32) aufweist.

8. Verwendung nach einem der vorhergehenden Ansprüche, bei der die Aufnahme für die Wellenstümpfe (14) durch nach oben und seitlich offene Ausnehmungen (13) in den Lagerwangen (1) gebildet sind.

9. Verwendung nach einem der vorhergehenden Ansprüche, bei der die Halterung zwei Winkelprofile (3) aufweist, mit denen die Enden der mindestens einen Querschiene (2) verbindbar, insbesondere verschraubbar sind.

10. Verwendung nach einem der vorhergehenden Ansprüche, bei der die Lagereinsätze (20) eine das Einschieben in den Spulenkern begrenzende Schulter aufweisen, die an Armen (21) ausgebildet sind.

11. Verwendung nach Anspruch 10, bei der der Lagereinsatz (20) benachbart zu dem Wellenstumpf (14) ein Rastrad (40) aufweist, mit dem eine Zunge (37) an der Lagerwange (1) zum Bremsen der Spule zusammenwirkt.

12. Verwendung nach Anspruch 10 oder 11, bei der der zylindrische Ansatz von einzelnen, an den Armen (21) angeordneten Vorsprüngen (25) gebildet wird, die vorzugsweise Kerben (26) o.dgl. an ihren Außenseiten aufweisen.

13. Verwendung nach einem der Ansprüche 10 bis 12, bei der die Arme (21) durch einen Ring (24) miteinander verbunden sind.

14. Verwendung nach einem der Ansprüche 2 bis 13, bei der die Halterung für die freien Enden eine Abreißschiene sowie ggf. parallel zu dieser eine Abrolleinrichtung (7) mit einem Abrollelement aufweist, das gegen die Abreißschiene federbeaufschlagt ist.

15. Verwendung nach einem der vorhergehenden Ansprüche, bei der die Lagereinsätze und/oder die Lagerwangen (1) einstückig aus Kunststoff gespritzt sind.

16. Verwendung nach einem der vorhergehenden Ansprüche, bei der die Aufnahmen für die Wellenstümpfe (14) im vorderen Endbereich der Lagerwangen (1) angeordnet sind.

## Claims

1. Use of an apparatus for receiving reels, rolls or the like with at least two bearing plates (1), which are roughly parallel to one another and in each case have a receptacle (13) for a shaft end (14) of a reel (16, 17), at least one crossbar (2) running roughly transversely to the bearing plates (1 ) and on which the said bearing plates (1) are retained in such a way that each bearing plate (1) can be fixed in several relative positions on the crossbar (2), and with a mounting support for fixing the at least one crossbar (2), for supporting objects wound onto the reel cores with the aid of for each reel one pair of bearing inserts (20), which in each case have a shaft end (14) for receiving a bearing plate (1), a roughly cylindrical lug for inserting in the reel core, as well as arms (21), which form a lateral boundary for the objects (15, 18) wound onto the core and on replacing the cores the bearing inserts (20) remain on the apparatus.

2. Use according to claim 1, with a mounting support, located on its front side, for the free ends of the objects (15, 18) wound onto the reels (16, 17).

3. Use according to claim 1 or 2, with a braking mechanism for braking the rotation of the reels (16, 17) on drawing off the objects (15, 18) wound onto the reels (16, 17).

4. Use according to one of the preceding claims, with two mutually spaced, parallel crossbars (2).

5. Use according to one of the preceding claims, wherein the at least one crossbar (2) is formed by a round tube (10).

6. Use according to one of the preceding claims, wherein the bearing plates (1) are displaceable along the crossbar (2) and can be fixed in random positions.

7. Use according to one of the preceding claims, wherein the bearing plates (1) have openings (31) for passing through the at least one crossbar (2) and in particular one opening (31) has a non-closed circumference for forming a slit (32).

8. Use according to one of the preceding claims, wherein the receptacle for the shaft ends (14) are formed by upwardly and laterally open recesses (13) in the bearing plates (1).

9. Use according to one of the preceding claims, wherein the mounting support has two angle sections (3) with which can be connected, particularly screwed, the ends of the at least one crossbar (2).

10. Use according to one of the preceding claims, wherein the bearing inserts (20) have a shoulder, limiting the insertion into the reel core and formed on arms (21).

11. Use according to claim 10, wherein the bearing insert (20) has, adjacent to the shaft end (14), a locking wheel (40) with which cooperates a tongue (37) on the bearing plate (1) for decelerating the reel.

12. Use according to claim 10 or 11, wherein the cylindrical lug is formed by individual projections (25) located on the arms (21) and which preferably have notches (26) or the like on their outsides.

13. Use according to one of the claims 10 to 12, wherein the arms (21) are interconnected by a ring (24).

14. Use according to one of the claims 2 to 13, wherein the mounting support for the free ends has a tear-off bar and optionally, parallel thereto, a reeling off device (7) with a reeling off element, which is spring loaded against the tear-off bar.

15. Use according to one of the preceding claims, wherein the bearing inserts and/or bearing plates (1) are injection moulded from plastic in one piece.

16. Use according to one of the preceding claims, wherein the receptacles for the shaft ends (14) are located in the front end region of the bearing plates (1).

## Revendications

1. Utilisation d'un dispositif pour la réception de bobines ou de rouleaux de bandes ou similaires, comportant au moins deux joues de montage (1) qui s'étendent sensiblement parallèlement l'une à l'autre et présentent chacune une réception (13) pour un moignon d'arbre (14) d'une bobine (16, 17), au moins un rail transversal (2) qui s'étend sensiblement transversalement par rapport aux joues de montage (1) et sur lequel les joues de montage (1) sont maintenues de telle sorte que chaque joue de montage (1) puisse être immobilisée sur le rail transversal (2) en plusieurs positions relatives, et comportant un dispositif de retenue pour la fixation du rail transversal (2) au moins présent, en vue de l'installation d'objets enroulés sur des mandrins de bobine, à l'aide d'une paire de garnitures de montage (20) pour chaque bobine, qui présentent chacune un moignon d'arbre (14) pour la réception de la joue de montage (1), un appendice sensiblement cylindrique pour l'insertion dans le mandrin de bobine, ainsi que des bras (21) qui forment une limite latérale pour les objets (15, 18) enroulés sur le mandrin de bobine, tandis que lors de l'échange des mandrins de bobine les garnitures de montage (20) restent dans le dispositif.

2. Utilisation selon la revendication 1, comportant un dispositif de maintien disposé sur son côté avant, pour les extrémités libres des objets (15, 18) enroulées sur les bobines (16, 17).

3. Utilisation selon la revendication 1 ou 2, comportant un dispositif de freinage pour le freinage de la rotation des bobines (16, 17) lors de l'extraction des objets (15, 18) enroulés sur les bobines (16, 17).

4. Utilisation selon l'une des revendications précédentes, comportant deux rails transversaux (2) disposés parallèlement l'un à l'autre, à distance l'un de l'autre.

5. Utilisation selon l'une des revendications précédentes, dans laquelle le rail transversal (2) au moins présent est formé d'un tube rond (10).

6. Utilisation selon l'une des revendications précédentes, dans laquelle les joues de montage (1) peuvent être coulissées et immobilisées dans des positions quelconques le long du rail transversal (2).

7. Utilisation selon l'une des revendications précédentes, dans laquelle les joues de montage (1) présentent des ouvertures (31) pour l'enfichage du rail transversal (2) au moins présent, tandis qu'en particulier une ouverture (31) présente un périmètre non fermé en vue de la formation d'une fente (32).

8. Utilisation selon l'une des revendications précédentes, dans laquelle la réception pour les moignons d'arbre (14) est formée par des découpes (13) ouvertes dans le haut et sur le côté, pratiquées dans les joues de montage (1).

9. Utilisation selon l'une des revendications précédentes, dans laquelle le dispositif de maintien présente deux cornières profilées (3) auxquelles les extrémités du rail transversal (2) au moins présent peuvent être reliées, et en particulier fixées.

10. Utilisation selon l'une des revendications précédentes, dans laquelle les garnitures de montage (20) présentent un épaulement limitant l'insertion dans les mandrins de bobines, et formés sur des bras (21).

11. Utilisation selon la revendication 10, dans laquelle la garniture de bobine (20) présente à proximité du moignon d'arbre (14) une roue d'encliquetage (40) avec laquelle une languette (37) de la joue de montage (1) coopère en vue du freinage de la bobine.

12. Utilisation selon la revendication 10 ou 11, par laquelle l'appendice cylindrique est formé par des saillies (25) individuelles disposées sur les bras (21), qui présentent de préférence des entailles (26) ou similaires sur leur côté extérieur.

13. Utilisation selon l'une des revendications 10 à 12, dans laquelle les bras (21) sont reliés les uns aux autres par un anneau (24).

14. Utilisation selon l'une des revendications 2 à 13, dans laquelle le dispositif de maintien pour les extrémités libres présente un rail de déchirage ainsi qu'éventuellement, en parallèle à celui-ci, un dispositif de déroulement (7) comportant un élément de roulement, qui est poussé élastiquement contre le rail de déchirage.

15. Utilisation selon l'une des revendications précédentes, dans laquelle les garnitures de montage et/ou les joues de montage (1) sont réalisées d'un seul tenant en plastique injecté.

16. Utilisation selon l'une des revendications précédentes, dans laquelle les réceptions pour les moignons d'arbre (14) sont disposées dans la région de l'extrémité avant des joues de montage (1).
